# EUROPÄISCHE PATENTSCHRIFT

(11) **EP 0 228 002 B1**
(45) Veröffentlichungstag und Bekanntmachung des Hinweises auf die Patenterteilung: **24.04.1991**
(21) Anmeldenummer: 86117288.0
(22) Anmeldetag: 11.12.1986
(51) Int. Cl.: B02C 18/18

(54) **Umlaufender Schlegel zum Zerkleinern von Materialien**
Rotating beater for comminuting matter
Battoir rotatif pour le broyage de matériaux

(30) Priorität: 21.12.1985 DE 3545708
(43) Veröffentlichungstag der Anmeldung: 08.07.1987
(73) Patentinhaber: Doppstadt, Werner, D-42555 Velbert (DE)
(72) Erfinder: Doppstadt, Werner, D-42555 Velbert (DE)
(74) Vertreter: Weisse, Jürgen, Dipl.-Phys. Patentanwalt

(56) Entgegenhaltungen:
- EP-A- 0 046 452
- DE-A- 2 902 257
- DE-A- 2 943 456
- DE-B- 1 074 951
- DE-U- 8 514 526
- FR-A- 2 224 210

## Beschreibung

Die Erfindung betrifft einen umlaufenden Schlegel zum Zerkleinern von Materialien, insbesondere zum Zerkleinern von Holzabfällen bei Kompostiergeräten.

Durch das DE-U-85 14 526 ist ein Kompostiergerät zum Zerkleinern von organischem Abfall, insbesondere von Holz, bekannt, das einen auf einen Lastwagen aufsetzbaren, trogartigen Behälter enthält sowie eine Fördereinrichtung auf dem Boden dieses Behälters, welche zu dem hinteren Ende des Behälters hin fördert. Das hintere Ende des Behälters ist durch ein Schlagwerk abgeschlossen. Dieses Schlagwerk enthält schwenkbar gelagerte Schlegel , durch welche das Material so lange zerschlagen wird, bis das Material eine Austrittsöffnung passieren kann.

Bei einer Vorrichtung zum Zerkleinern, insbesondere von Rinden und Einjahrespflanzen, (DE-A- 29 43 456) ist es bekannt, Schlegel, die an einem Rotorkörper ausserhalb dessen Drehachse schwenkbar angeordnet sind, mit auswechselbaren Schneidkörpern zu versehen. Diese Schneidkörper, die einem schnellen Verschleiss unterworfen sind, können ersetzt werden, ohne dass ein Austausch des vollständigen Schlegels erforderlich wäre. Allerdings befinden sich bei dieser Vorrichtung nicht nur die Schneidkörper sondern auch die zur Aufnahme der Schneidkörper dienenden Teile der Schlegel im Bereich des zu zerkleinernden Gutes. Wenn sich im zu zerkleinernden Gut Hartbeimengungen, beispielsweise Stahl- oder Metallteile, Steine oder dergleichen befinden, führt dies nicht nur zum Verschleiss der Schneidkörper sondern auch zum Verschleiss und zu Deformationen derjenigen Teile des Schlegels, die als Widerlager zur Aufnahme der Schneidkörper dienen, so dass wiederum ein häufiger Ersatz der Schlegel erforderlich ist.

Während bei der Vorrichtung nach der DE-A- 29 43 456 die Schneidkanten der Schneidkörper parallel zu den Drehachsen der Schlegel und des die Schlegel tragenden Rotors verlaufen, sind auch Vorrichtungen bekannt (FR-A-22 24 210 und DE-B-10 74 951), bei denen die Schneidkanten in Ebenen verlaufen, die die Rotorachsen senkrecht schneiden. Hier sind die Schneidkörper jedoch nicht an Schlegeln angeordnet sondern unmittelbar an den Rotoren.

Der Erfindung liegt die Aufgabe zugrunde, einen umlaufenden Schlegel zum Zerkleinern von Materialien, insbesondere zum Zerkleinern von Holzabflällen bei Kompostiergeräten
(a) der an einem Rotokörper ausserhalb dessen Drehachse schwenkbar angeordnet ist und
(b) der mit einem auswechselbaren Schneidkörper versehen ist, der
(c) mindestens eine Schneidkante aufweist, die auf einer Basis mit im wesentlichen dreieckigem Querschnitt angeordnet ist
   zu schaffen, der eine sehr gute Zerkleinerungswirkung aufweist und bei dem das Auswechseln verschlissener Schneidkörper schnell und einfach durchgeführt werden kann.
   Diese Aufgabe wird erfindungsgemäss dadurch gelöst, dass
(d) als Schneidkörper ein Zahn dient, der
(e) mit einem einen Teil seiner Länge bildenden Schaft austauschbar im Schlegel gehaltert ist
(f) und der einen Teil mit einem im wesentlichen dreieckigen Querschnitt aufweist, an dem eine Schneidkante angeordnet ist,
(g) wobei die Schneidkante im wesentlichen in einer Ebene verläuft, die die Umlaufachse des Schlegels rechtwinklig schneidet
(h) und die in Umlaufrichtung vordere Fläche des Zahnes eine Ausnehmung vor dreieckigem Querschnitt aufweist, welche eine Sollbruchstelle bildet.

Diese Ausbildung ermöglicht ein schnelles und einfaches Auswechseln der Schneidkörper und gewährleistet einen sicheren Sitz der Schneidkörper im Grundkörper des Schlegels, wodurch wiederum ein Verschleiss derjenigen Flächen und Widerlager, die im Schlegel zur Aufnahme des Schneidkörpers dienen, nahezu vollständig ausgeschlossen wird. Der dreieckige Querschnitt des die Schneidkante tragenden Teiles des Schneidkörpers hat ein selbsttätiges ständiges Nachschärfen der Schneidkante während des Betriebes und damit eine lange Standzeit des Schneidkörpers zur Folge. Die Ausbildung der in Umlaufrichtung vorderen Fläche des Zahnes bzw. Schneidkörpers im Sinne einer Sollbruchstelle hat zur Folge, dass der die Schneidkante tragende Teil des Zahnes abbricht ehe er derartig verformt werden könnte, dass eine Schneidwirkung nicht mehr eintritt oder dass infolge auf ihn einwirkender Kräfte eine Beschädigung derjenigen im Schlegel befindlichen Flächen und Widerlager eintreten könnte, die zur Aufnahme des Schneidkörpers dienen.

Als besonders vorteilhaft hat sich erwiesen, dass die in Umlaufrichtung rückwärtige Fläche des Zahnes mit einer durch die Umlaufachse und den inneren Rand der Fläche gehenden Ebene einen Winkel zwischen 60° und 65° bildet.

Es zeigt sich, dass bei einer solchen Ausbildung des Zahns der Verschleiss in einer solchen Weise stattfindet, dass sich auch bei einem verschlissenen Zahn eine scharfe Schneidkante ausbildet. Diese Schneidkante schleift sich beim Betrieb des Schlagwerkes jeweils selbst nach. Es kann also mit einem solchen vorstehenden Zahn verhältnismässig lange ohne Austausch von Teilen gearbeitet werden, auch wenn der Zahn schon stark verschlissen ist.

Ausgestaltungen der Erfindung, die sich auf eine besonders vorteilhafte Art der Halterung des Zahnes in dem Grundkörper beziehen, sind Gegenstand der Unteransprüche 3 bis 5.

Ein Ausführungsbeispiel der Erfindung ist nachstehend unter Bezugnahme auf die zugehörige Zeichnung näher erläutert, die einen Schnitt durch einen Schlegel zum Zerkleinern von Materialien zeigt.

Ein umlaufender Schlegel zum Zerkleinern von Materialien, insbesondere zum Zerkleinern von Holzabfällen bei Kompostiergeräten weist einen vorstehenden Zahn l0 mit einer Schneidkante l2 und einem im wesentlichen dreieckigen Querschnitt auf. Die in Umlaufrichtung rückwärtige Fläche l4 des Zahnes bildet mit einer durch die Umlaufachse l6 und den inneren Rand der Fläche l4 gehenden Ebene l8 einen Winkel zwischen 60° und 65°. Der Schlegel weist einen mittels einer Lagerbohrung 20 auf einer Welle sitzenden Grundkörper 22 auf. In dem Grundkörper 22 ist der Zahn l0 austauschbar gehaltert. Die in Umlaufrichtung vordere Fläche 24 des Zahnes l0 weist eine Ausnehmung 26 von dreieckigem Querschnitt auf, welche eine Sollbruchstelle bildet.

Im einzelnen weist der Zahn l0 ein Kopfstück 28 von im Querschnitt dreieckiger Grundform und einen Schaft 30 auf. Der Schaft bildet an seinem Ende eine seitlich vorspringende Nase 32 mit einer senkrecht zur Längsrichtung des Schaftes 30 sich erstreckenden Anschlagfläche 34. Der Schaft 30 bildet weiterhin auf der der Nase entgegengesetzten Seite auf seiner Seitenfläche 36 eine vorstehende Leiste 38, die ebenfalls eine senkrecht zur Längsrichtung des Schafts 30 erstreckende Anschlagfläche 40 bildet.

Der Grundkörper 22 weist eine Ausnehmung 42 auf, welche ein Einführen und Verschwenken des Schaftes 30 in der Ausnehmung 42 gestattet, derart, daß die Nase mit ihrer Anschlagfläche 34 an einer planen Innenfläche 44 der Ausnehmung 42 zur Anlage kommt und die Leiste 38 in eine dazu im wesentlichen komplementäre Vertiefung 46 in der Wandung der Ausnehmung 42 eingreift. Der Schaft 30 ist mittels eines Schraubbolzens 48 mit dem Grundkörper 22 verschraubt.

Die Ausnehmung 42 bildet eine erste Planfläche 50, die von der Peripherie 52 des Grundkörpers 22 ausgehend etwa senkrecht zur Längsrichtung des Schaftes 30 bis an den Schaft 30 heran verläuft. Daran schließt sich eine zweite Planfläche 54 parallel zur Längsrichtung des Schaftes 30 an. An die zweite Planfläche 30 schließt sich senkrecht dazu nach außen zurückspringend die besagte plane Innenfläche 44 für die Anlage der Nase 32 an. Daran schließt sich eine dritte Planfläche 56 an, die wieder im wesentlichen parallel zur Längsrichtung des Schaftes verläuft. Weiter wird die Ausnehmung 42 von einer schräg zur Längsrichtung des Schaftes 30 einwärts verlaufenden, konvex gekrümmten Fläche 58 begrenzt, an die sich eine, der zweiten Planfläche 54 gegenüberliegende vierte Planfläche 60 anschließt. Die vierte Planfläche 60 ist über eine konvexe Verbindungsfläche 62 mit einer wieder parallel zur Längsrichtung des Schaftes 30 verlaufenden fünften Planfläche 64 verbunden. In der fünften Planfläche 64 ist die besagte Vertiefung 46 zur Aufnahme der an dem Schaft 30 vorgesehenen Leiste 38 gebildet. Der Schaft 30 des Zahnes l0 ist mit einer ersten und einer gegenüberliegenden zweiten Seitenfläche 66 bzw. 36 zwischen der besagten zweiten Planfläche 54 und der besagten fünften Planfläche 64 seitlich geführt. Ein Klemmstück 68 von dreieckigem Querschnitt ist in den zwischen der ersten Planfläche 50 und der ersten Seitenfläche 66 des Schaftes 30 gebildeten Raum eingesetzt, so daß eine Seitenfläche 70 des Klemmstücks 68 an der ersten Planfläche 50 und eine andere Seitenfläche 72 des Klemmstücks 68 an der ersten Seitenfläche 66 des Schaftes 30 anliegt. Der Schraubbolzen 48 ist mit einem Kopf 74 auf dem Grunde 76 einer Vertiefung in der Oberfläche des Grundkörpers 22 abgestützt. Der Schraubbolzen 48 ist durch die fünfte Planfläche 64 und den Schaft 30 hindurch in eine Gewindebohrung 78 des Klemmstücks 68 geschraubt, so daß der Schaft 30 zwischen Klemmstück und fünfter Planfläche 64 festgezogen ist. Bei dieser Anordnung wird eine Scherbeanspruchung des Gewindebolzens 48 infolge der auf den Zahn l0 wirkenden Kräfte weitgehend vermieden, da solche Scherkräfte über die Seitenfläche 70 auf die erste Planfläche 50 des Grundkörpers 22 übertragen und von dem Gewindebolzen ferngehalten werden.

Der Kopf 74 des Schraubbolzens ist über zwei Tellerfedern 80,82 an der Oberfläche des Grundkörpers 22, nämlich am Grund 76 der Vertiefung abgestützt. Hierdurch wird sichergestellt, daß sich der Schraubbolzen 48 nicht durch die wirksamen Stöße lockern kann. Fliehkräfte, welche den Zahn l0 beim Umlauf nach außen zu ziehen trachten, werden über die Anschlagflächen 34 und 40 aufgenommen.

Bei einem Verschleiß des Zahns l0 wird dieser zwar kürzer, bildet jedoch stets eine scharfe Schneidkante. Bei einer Überlastung des Zahns l0 findet ein Bruch an der durch die Ausnehmung 26 gebildeten Sollbruchstelle statt. Die Halterung des Zahns l0 in dem Grundkörper 22 wird dadurch nicht in Mitleidenschaft gezogen. Der Zahn l0 kann daher bequem ausgewechselt und durch ein neues Verschleißteil ersetzt werden. Das gleiche gilt, wenn der Zahn bis über ein gewisses Maß hinaus abgenutzt ist.

Zum Auswechseln eines solchen Zahnes l0 braucht der Grundkörper 22, der auf einer Welle sitzt, nicht demontiert zu werden. Es genügt, den Schraubbolzen 48 zu lösen und das Kelmmstück 68 herauszuziehen. Der Schaft 30 kann infolge der beschriebenen Form der Ausnehmung 42 dann herausgenommen werden. Zu diesem Zweck wird der Zahn l0 mit dem Schaft 30 im Uhrzeigersinn verschwenkt und dabei etwas nach einwärts geschoben, so daß sowohl die Nase 32 als auch die Leiste 38 von der planen Innenfläche 44 bzw. der Vertiefung 46 freikommen und der Schaft herausgezogen werden kann. In umgekehrter Folge wird ein neuer Zahn l0 mit Schaft 30 eingesetzt, das Klemmstück 68 wieder eingeführt und mittels des Schraubbolzens 48 festgezogen.

## Patentansprüche

1. Umlaufender Schlegel zum Zerkleinern von Materialien, insbesondere zum Zerkleinern von Holzabfällen bei Kompostiergeräten
a) der an einem Rotorkörper ausserhalb dessen Drehachse schwenkbar angeordnet ist und
b) der mit einem auswechselbaren Schneidkörper versehen ist, der
c) mindestens eine Schneidkante aufweist, die auf einer Basis mit im wesentlichen dreieckigem Querschnitt angeordnet ist
**dadurch gekennzeichnet,** dass
d) als Schneidkörper ein Zahn (10) dient, der
e) mit einem einen Teil seiner Länge bildenden Schaft (30) austauschbar im Schlegel (22) gehaltert ist
f) und der einen Teil mit einem im wesentlichen dreieckigen Querschnitt aufweist, an dem eine Schneidkante (12) angeordnet ist,
g) wobei die Schneidkante (12) im wesentlichen in einer Ebene verläuft, die die Umlaufachse (16) des Schlegels (22) rechtwinklig schneidet
h) und die in Umlaufrichtung vordere Fläche (24) des Zahnes (10) eine Ausnehmung (26) von dreieckigem Querschnitt aufweist, welche eine Sollbruchstelle bildet.

2. Umlaufender Schlegel nach Anspruch 1, **dadurch gekennzeichnet,** dass die in Umlaufrichtung rückwärtige Fläche (14) des Zahnes (10) mit einer durch die Umlaufachse (16) und den inneren Rand der Fläche (14) gehenden Ebene (18) einen Winkel zwischen 60° und 65° bildet.

3. Umlaufender Schlegel nach Anspruch 2 oder 3,
**dadurch gekennzeichnet**, dass
(a) der Zahn (10) einen Schaft (30) aufweist,
(a1) der an seinem Ende eine seitlich vorspringende Nase (32) mit einer senkrecht zur Längsrichtung des Schaftes (30) sich erstreckenden Anschlagfläche (34) bildet und
(a₂) der auf der Nase (32) entgegengesetzten Seite auf seiner Seitenfläche (36) eine vorstehende Leiste (38) bildet, die ebenfalls eine senkrecht zur Längsrichtung des Schaftes (30) sich erstreckende Anschlagfläche (40) bildet,
(b) der Grundkörper (22) eine Ausnehmung (42) aufweist, welche ein Einführen und Verschwenken des Schaftes (30) in der Ausnehmung (42) gestattet, derart, dass
(b₁) die Nase (32) mit ihrer Anschlagfläche (34) an einer planen Innenfläche (44) der Ausnehmung (42) zur Anlage kommt und
(b₂) die Leiste (38) in eine dazu im wensetlichen komplementäre Vertiefung (46) in der Wandung
(b₂) die Leiste (38) in eine dazu im wesentlichen komplementäre Vertiefung (46) in der Wandung der Ausnehmung (42) eingreift, und
(c) der Schaft (30) mittels eines Schraubbolzens (48) mit dem Grundkörper (22) verschraubt ist.

4. Umlaufender Schlegel nach Anspruch 3, **dadurch gekennzeichnet**, dass
(a) die Ausnehmung (42) eine erste Planfläche (50) bildet, die von der Peripherie (52) des Grundkörpers (22) ausgehend etwa senkrecht zur Längsrichtung des Schaftes (30) bis an den Schaft (30) heran verläuft, sowie eine daran anschliessende zweite Planfläche (54) parallel zur Längsrichtung des Schaftes (30), an welche sich senkrecht dazu nach aussen zurückspringend die besagte plane Innenfläche (44) für die Anlage der Nase (32) anschliesst, eine daran anschliessende dritte Planfläche (56) wieder im wesentlichen parallel zur Längsrichtung des Schaftes (30), eine schräg zu dieser Längsrichtung einwärts verlaufende, konvex gekrümmte Fläche (58), eine daran anschliessende, der zweiten Planfläche (54) gegenüberliegende vierte Planfläche (60), eine konvexe Verbindungsfläche (62) und eine wieder parallel zur Längsrichtung des Schaftes (30) verlaufende fünfte Planfläche (64), in welcher die besagte Vertiefung (46) für die Aufnahme der an dem Schaft (30) vorgesehenen Leiste (38) gebildet ist,
(b) der Schaft (30) des Zahnes (10) mit einer ersten und einer gegenüberliegenden zweiten Seitenfläche (66 bzw. 36) zwischen der besagten zweiten Planfläche (54) und der besagten fünften Planfläche (64) der Ausnehmung (42) seitlich geführt ist,
(c) ein Klemmstück (68) von dreieckugem Querschnitt in den zwischen erster Planfläche (50) und erster Seitenfläche (66) des Schaftes (30) gebildeten Raum eingesetzt ist, so dass eine Seitenfläche (70) des Klemmstücks (68) an der ersten Planfläche (50) und eine andere Seitenfläche (72) des Klemmstücks (68) an der ersten Seitenfläche (66) des Schaftes (30) anliegt, und
(d) der mit seinem Kopf (74) an dem Grundkörper (22) abgestützte Schraubbolzen (48) durch die fünfte Planfläche (64) und den Schaft (30) hindurch in das Klemmstück (68) geschraubt ist, so dass der Schaft (30) zwischen Klemmstück (68) und fünfter Planfläche (64) festgezogen ist.

5. Umlaufender Schlegel nach Anspruch 4, **dadurch gekennzeichnet**, dass der Kopf (74) des Schraubbolzens (48) über Tellerfedern (80, 82) an der Oberfläche (76) des Grundkörpers (22) abgestützt ist.

## Claims

1. Rotating hammer for comminuting materials, particular for comminuting wood waste in compost devices,
a) which hammer is pivotably arranged at a rotor body outside its axis of rotation and
b) which is provided with a replaceable cutting body which
c) has at least one cutting edge which is arranged on a base having substantially triangular cross section,
**characterized in that**
d) a tooth (10) serves as cutting body, which tooth (10)
e) is replacebly held in the hammer (22) by means of a shaft (30) forming a part of its length
f) and which has a portion having substantially triangular cross section, at which portion a cutting edge (12) is arranged,
g) the cutting edge (12) substantially extending in a plane which rectangularly intersects the axis of rotation (16)
h) and the front surface (24) of the tooth (10), as viewed in the rotational direction, having a recess (26) of triangular cross section which forms a predetermined breaking point.

2. Rotating hammer as set forth in claim 1, **characterized in that** the rear surface (14) of the tooth (10), as viewed in the rotational direction, forms an angle between 60° and 65° with a plane (l8) passing through the axis of rotation (16) and the inner edge of the surface (14).

3. Rotating hammer as set forth in claim 2 or 3, **characterized in that**
(a) the tooth (10) has a shaft (30)
(a₁) which, at its end, forms a laterally projecting lug (32) having a stop face (34) extending perpendicularly to the longitudinal direction of the shaft (30), and
(a₂) which, on the side opposite the lug (32), forms on its lateral surface (36) a projecting ledge (38) which likewise forms a stop face (40) extending perpendicularly to the longitudinal direction of the shaft (30),
(b) the base body (22) has a recess (42) which permits the shaft (30) to be introduced into and pivoted in the recess (42) such that
(b₁) the lug (32) engages with its stop face (34) a planar inner surface (44) of the recess (42) and (b₂) the ledge (38) extends into a recess (46) substantially complementary thereto in the wall of the recess (42), and
(c) the shaft (30) is bolted to the base body (22) by means of a threaded bolt (48).

4. Rotating hammer as set forth in claim 3, **characterized in that**
(a) the recess (42) forms a first planar face (50) which, starting from the periphery (52) of the base body (22), extends approximately perpendicular to the longitudinal direction of the shaft (30) to the shaft (30) , and a second planar face (54) adjoined thereto and extending parallel to the longitudinal direction of the shaft (30), to which planar face (54) said planar inner surface (44) for the engagement of the lug (32) is perpendicularly adjoined and extend rearwardly outwardly, a third planar face (56) adjoined thereto and also extending substantially parallel to the longitudinal direction of the shaft (30), a convexly curved surface (58) extending obliquely inwards relative to this longitudinal direction, a fourth planar face (60) adjoined thereto and located opposite the second planar face (54) , a convex connecting surface (62) and a fifth planar face (64) also extending parallel to the longitudinal direction of the shaft, in which fifth planar face (64) said recess (46) for the accommodation of the ledge (39) provided at the shaft (30) is formed,
(b) the shaft (30) of the tooth (10) is laterally guided by means of a first and an opposite second lateral surface (66 and 36, respectively) between said second planar face (54) and said fifth planar face (64) of the recess (42),
(c) a clamping piece (60) of triangular cross section is inserted into the space formed between the first planar face (50) and first lateral surface (66) of the shaft (30) such that one lateral surface (70) of the clamping piece (68) engages the first planar face (50) and another lateral surface (72) of the clamping piece (68) engages the first lateral surface (66) of the shaft (30) , and
(d) the threaded bolt (48) supported with its head (74) at the base body (22) is screwed into the clamping piece (68) through the fifth planar face (64) and the shaft (30) such that the shaft (30) is tightened between the clamping piece (60) and the fifth planar face (64).

5. Rotating hammer as set forth in claim 4, **characterized in that** the head (74) of the threaded bolt (48) is supported via diaphragm springs (80, 82) at the surface (76) of the base body (22).

## Revendications

1. Marteau tournant déstiné à hacher des matières, en particulier déstiné à concasser des déchets de bois dans des appareils de compostage,
(a) qui est disposé de manière pivotable sur un corps de rotor à l'extérieur de son axe de rotation, et
(b) qui est muni d'un corps coupeur échangable, qui
(c) présente au moins une arête coupeuse disposée sur une base à coupe transversale essentiellement triangulaire, **caractérisé par le fait** que
(d) un dent (l0) sert de corps coupeur, qui
(e) est monté au moyen d'une tige (30) formant une partie de sa longeur, de manière échangable dans le Marteau (22),
(f) et qui présente une partie à coupe transversale essentiellement triangulaire sur laquelle est disposée une arête coupeuse (12),
(g) l'arête coupeuse (12) s'étandant essentiellement dans un plan coupant rectangulairement l'axe de rotation (16) du Marteau (22),
(h) et la surface (24) du dent en avant dans la direction de rotation présentant un creux (26) à coupe transversale triangulaire et formant un point déstiné à la rupture.

2. Marteau tournant selon la revendication 1, caractérisé par le fait que la surface (14) du dent (10) en arrière dans la direction de rotation forme un angle entre 60° et 65° avec un plan (l8) passant par l'axe de rotation (16) et le bord intérieur de la surface (14).

3. Marteau tournant selon la revendication 2 ou 3, caractérisé par le fait que
(a) le dent (10) présente une tige (30),
(a₁) formant sur son extrémité un talon (32) saillant latéralement et ayant une surface de butée (34) s'étandant perpendiculairement à la direction longitudinale de la tige (30), et
(a₂) formant sur le côté opposé au talon (32) sur sa surface latérale (36), un listel saillant (38) formant également une surface de butée (40) s'étendant perpendiculairement à la direction longitudinale de la tige (30),
(b) le corps de base (22) présente un creux (42) permettant l'introduction et le pivotement de la tige (30) dans le creux (42) , de sorte que
(b₁) le talon (32) s'applique avec sa surface de butée (34) contre une surface intérieure plane (44) du creux (42), et
(b₂) le listel (38) est appliqué dans un creux (46) essentiellement complémentaire à celui-ci dans la paroi du creux (42), et
(c) la tige (30) est vissée au corps de base (22) au moyen d'un boulon fileté (48).

4. Marteau tournant selon la revendication 3, caractérisé par le fait que
(a) le creux (42) forme une première surface plane (50) qui, partant de la périphérie (52) du corps de base (22), s'étend à peu près perpendiculaire à la direction longitudinale de la tige (30) jusqu'à près de la tige (30), ainsi qu'une seconde surface plane (54) faisant suite à celle-ci et parallèle à la direction longitudinale de la tige (30), à laquelle fait suite, perpendiculairement à celle-ci en retrait vers l'extérieur, ladite surface intérieure plane (44) pour l'application du talon (32), une troisième surface plane (56) faisant suite à celle-ci de nouveau essentiellement parallèle à la direction longitudinale de la tige (30), une surface convexe (58) s'étendant obliquement à cette direction longitudinale vers l'intérieur, une quatrième surface plane (60) faisant suite à celle-ci et en face de la seconde surface plane (54), une surface de connexion convexe (62) et une cinquième surface plane (64) s'étandant de nouveau parallèlement à la direction longitudinale de la tige (30), dans laquelle est formé ledit creux (46) pour la reception du listel (38) prévu sur la tige (30),
(b) une première surface latérale (66) et une seconde surface latérale opposée (36) de la tige (30) du dent (10) sont guidées latéralement entre ladite seconde surface plane (54) et ladite cinquième surface plane (64) du creux (42),
(c) une pièce de serrage (68) à coupe transversale triangulaire est insérée dans l'espace formé entre la première surface plane (50) et la première surface latérale (66) de la tige (30) de sorte qu'une surface latérale (70) de la pièce de serrage (68) s'applique contre la première surface plane (50) et une autre surface latérale (72) de la pièce de serrage (68) s'applique contre la première surface latérale (66) de la tige (30) , et
(d) le boulon fileté (48) supporté avec sa tête (74) par le corps de base (22) est vissé par la cinquième surface plane (64) et la tige (30) dans la pièce de serrage (68) de sorte que la tige (30) est serrée entre la pièce de serrage (68) et la cinquième surface plane (64).

5. Marteau tournant selon la revendication 4, caractérisé par le fait que la tête (74) du boulon fileté (48) est supporté par des ressorts à disques (80, 82) sur la surface (76) du corps de base (22).
